# EUROPÄISCHE PATENTSCHRIFT

(11) **EP 4 071 028 B1**
(45) Veröffentlichungstag und Bekanntmachung des Hinweises auf die Patenterteilung: **11.02.2026**
(21) Anmeldenummer: 22162651.8
(22) Anmeldetag: 17.03.2022
(51) Int. Cl.: B61L 23/00

(54) **VERHINDERUNG EINER KOLLISION EINES SCHIENENFAHRZEUGES AN EINEM KNOTENPUNKT IN EINEM CBTC SYSTEM**
PREVENTING COLLISION OF A RAILWAY VEHICLE AT A JUNCTION IN A CBTC SYSTEM
PRÉVENTION D'UNE COLLISION D'UN VÉHICULE FERROVIAIRE À UNE INTERSECTION DANS UN SYSTEME CBTC

(30) Priorität: 19.03.2021 CH 2962021
(43) Veröffentlichungstag der Anmeldung: 12.10.2022
(73) Patentinhaber: Stadler Rail AG, 9565 Bussnang (CH)
(72) Erfinder: Scheiner, David, 8802 Kilchberg (CH); Sigg, Daniel, 8400 Winterthur (CH)
(74) Vertreter: Hepp Wenger Ryffel AG

(56) Entgegenhaltungen:
- WO-A1-2022/020685
- US-A1- 2010 090 069
- DETLEF BR?CKNER: "L?sungen f?r das automatisierte Fahren im Nahverkehr - Solutions for automation in urban rail", SIGNAL UND DRAHT: SIGNALLING & DATACOMMUNICATION, vol. 109, no. 6, 12 June 2017 (2017-06-12), DE, pages 6 - 11, XP055381408, ISSN: 0037-4997
- "IEEE Standard for Communications-Based Train Control (CBTC) Performance and Functional Requirements;IEEE Std 1474.1-1999 ED - Anonymous", IEEE STANDARD; [IEEE STANDARD], IEEE, PISCATAWAY, NJ, USA, 1 January 1999 (1999-01-01), pages i, XP017603365, ISBN: 978-0-7381-1825-3

## Beschreibung

Die vorliegende Erfindung betrifft ein computerimplementiertes Verfahren zur Verhinderung einer Kollision eines Schienenfahrzeuges an einem Knotenpunkt, ein CBTC-Streckenmodul zur Datenverarbeitung, ein System umfassend ein CBTC-Streckenmodul, ein CBTC-Leitmodul und ein bordseitiges CBTC-Modul, ein Computerprogrammprodukt sowie ein computerlesbares Speichermedium.

Communication-based-train-control (CBTC) sind Systeme zur Zugbeeinflussung und zur Sicherung von Zugfahrten. Bei einem solchen CBTC-System findet eine in zwei Richtungen arbeitende Datenkommunikation zwischen dem bordseitigen CBTC-Modul und ein CBTC-Streckenmodul und ein CBTC-Leitmodul statt. Dadurch können die Schienenfahrzeuge im wandernden Raumabstand fahren und das Schienenstreckennetz kann effizient genutzt werden. Solche CBTC-Systeme sind bekannt.

Der Artikel «Lösungen für das automatisierte Fahren im Nahverkehr» aus der Fachzeitschrift SIGNAL+DRAHT (Ausgabe 06/2017) gibt einen Überblick über die eingesetzte Technik bei der Automatisierung von Schienenverkehr.

Die Norm «IEEE Standard for Communications-Based Train Control (CBTC) Performance and Functional Requirements" aus dem Jahr 1999 offenbart Leistungs- und Funktionsanforderungen für kontinuierliche, automatisch arbeitende Zugsicherungssysteme.

Das Dokument WO 2022/020685 A1 offenbart ein Verfahren zum Bewegen eines Fahrzeugsystems, welches eine Vielzahl von Fahrzeugen umfasst.

Die bestehenden CBTC-Systeme weisen den Nachteil auf, dass Schienenfahrzeuge auch im Bereich eines Knotenpunktes zum Stehen kommen können. Dies ist mit Nachteilen verbunden, da insbesondere im Bereich von Knotenpunkten Konflikte mit anderen Schienenfahrzeugen entstehen können.

Es ist daher die Aufgabe der Erfindung die Nachteile des Stands der Technik zu überwinden und insbesondere ein Verfahren, CBTC-Streckenmodul zur Datenverarbeitung, System umfassend ein CBTC-Leitmodul, ein CBTC-Streckenmodul und ein bordseitiges CBTC-Modul, Computerprogrammprodukt sowie ein computerlesbares Speichermedium zu schaffen, bei denen die Schienenfahrzeuge nicht im Bereich eines Knotenpunkts zum Stehen kommen können.

Die Aufgabe der Erfindung wird durch ein computerimplementiertes Verfahren zur Verhinderung einer Kollision eines Schienenfahrzeuges an einem Knotenpunkt, ein CBTC-Streckenmodul zur Datenverarbeitung, einem System umfassend ein CBTC-Leitmodul, ein CBTC-Streckenmodul und ein bordseitiges CBTC-Modul, ein Computerprogrammprodukt sowie ein computerlesbares Speichermedium gemäss den unabhängigen Ansprüchen gelöst.

Insbesondere wird die Aufgabe gelöst durch ein computerimplementiertes Verfahren zur Verhinderung einer Kollision eines Schienenfahrzeugs an einem Knotenpunkt. Das Verfahren umfasst die in Anspruch 1 definierten Schritte. Die folgenden Schritte können ebenfalls umfasst sein:
- Bereitstellen von Modelldaten eines Schienenstreckennetzes, wobei die Modelldaten des Schienenstreckennetzes die Daten einer ersten Kante und einer zweiten Kante sowie einen Knotenpunkt umfassen. Die Modelldaten können auch eine Sicherheitsdistanz umfassen. Die erste Kante und die zweite Kante sind durch den Knotenpunkt verbunden. Die Sicherheitsdistanz kann auf einer Kante liegen. Die Sicherheitsdistanz kann an den Knotenpunkt angrenzen oder diesen umschliessen.
- Empfangen einer Anfrage für die Reservierung einer Fahrstrasse eines Schienenfahrzeugs auf einem CBTC-Leitmodul.
- Ermitteln einer gewünschten Fahrstrasse für das Schienenfahrzeug, wobei die Fahrstrasse auf mindestens einer Kante liegt, und wobei sich die Fahrstrasse in Fahrtrichtung vor dem Schienenfahrzeug befindet und zumindest derartig bemessen ist, dass das Schienenfahrzeug innerhalb der Länge der Fahrstrasse abbremsbar ist. Das Schienenfahrzeug kann ruckfrei abbremsbar sein.
- Senden der Daten der gewünschten Fahrstrasse an ein CBTC-Streckenmodul zur Überprüfung, ob ein Ende der gewünschten Fahrstrasse in einer Sicherheitsdistanz eines Knotenpunktes liegt.

Dadurch, dass der Knotenpunkt eine Sicherheitsdistanz aufweist, ist gewährleistet, dass ein Schienenfahrzeug nicht im Bereich des Knotenpunktes zum Stehen kommen kann. Somit sorgt ein derartiges Verfahren dafür, dass Schienenfahrzeuge nicht im Bereich eines Knotenpunkts zum Stehen kommen können. Dadurch weisen Schienenfahrzeuge im Konfliktfall einen gewissen Abstand zu dem Knotenpunkt auf und andere Schienenfahrzeuge können den Knotenpunkt ungestört passieren. Somit ist die Wahrscheinlichkeit von Kollisionen zwischen zwei Schienenfahrzeugen und Unfällen am Knotenpunkt deutlich reduziert und die Effizienz und Sicherheit des mit einem solchen Verfahren betriebenen Streckennetzes steigt.

Der Sicherheitsdistanz kann einen Flankenschutzbereich und einem Durchrutschweg umfassen. Aus Sicht des Schienenfahrzeugs in Fahrtrichtung auf den Knotenpunkt ist dann der Durchrutschweg vor dem Flankenschutzbereich angeordnet. Die Anfrage für die Reservierung einer Fahrstrasse eines Schienenfahrzeuges auf einem CBTC-Leitmodul kann von dem CBTC-Leitmodul mittels einer kabelgebundenen oder drahtlosen Kommunikationseinrichtung empfangen werden. Es ist auch möglich, dass die Kommunikationseinrichtung sowohl kabelgebunden als auch drahtlos ausgebildet ist. Die Fahrstrasse, die vor dem Schienenfahrzeug liegt, ist so bemessen, dass das Schienenfahrzeug innerhalb der Länge der Fahrstrasse abbremsbar, insbesondere im Wesentlichen ruckfrei abbremsbar ist. Die Fahrstrasse kann somit eine fixe Länge aufweisen, die anhand der Höchstgeschwindigkeit des Schienenfahrzeugs bemessen ist. Auch eine Bemessung der Fahrstrasse anhand der Streckenhöchstgeschwindigkeit ist möglich. Es ist auch möglich, dass die Fahrstrasse kontinuierlich oder in kurzen Intervallen anhand der tatsächlich gefahrenen Geschwindigkeit des Schienenfahrzeugs bemessen wird.

Das Senden der Daten der gewünschten Fahrstrasse an ein CBTC-Streckenmodul kann kabelgebunden oder drahtlos erfolgen. Auch eine Kombination aus drahtgebundener Kommunikation und drahtloser Kommunikation ist denkbar. Das CBTC Streckenmodul, das CBTC-Leitmodul sowie das bordseitige CBTC-Modul können daher Kommunikationsmittel zum Senden und oder Empfangen von Informationen, wie beispielsweise eine Antenne oder ein Leckkabel (leeky feeder cable), insbesondere für bi-direktionale Kommunikation, umfassen.

In dem Verfahren kann der Knotenpunkt eine Verbindung von der ersten Kante, der zweiten Kante und einer dritten Kante sein. Es ist auch möglich, dass der Knotenpunkt eine Verbindung von einer ersten Kante, einer zweiten Kante, einer dritten Kante und einer vierten Kante ist. Es ist auch möglich, dass weitere Kanten an den Knotenpunkt angeschlossen sind.

Dies hat den Vorteil, dass das Verfahren auf alle gängigen Streckennetze anwendbar ist. Das Verfahren kann somit auf Streckennetze mit einfachen Weichen, Doppelweichen, oder Kreuzungsweichen angewendet werden. Wenn das Verfahren auf ein gängiges Schienenstreckennetz angewendet werden soll, ist es nicht nötig, die Weichen oder die Schienen in ihrer Struktur umzubauen.

Es ist möglich, dass ein Knotenpunkt zwischen einer ersten Kante und einer zweiten Kante liegt. Ein Knotenpunkt muss somit nicht zwingend, kann jedoch eine Weiche eines Streckennetzes repräsentieren. Ein Knotenpunkt kann auch die Repräsentation einer Strecke in mehrere Segmente aufteilen, die dann die Kanten sind.

Bei dem Verfahren kann die Fahrstrasse zumindest jeweils einen Wert für eine Kante, einen Startpunkt und einen Endpunkt umfassen.

Durch die Werte ist sowohl der Ort der Fahrstrasse als auch die Fahrtrichtung des Schienenfahrzeuges auf der Fahrstrasse definiert. Dadurch kann das Verfahren äusserst präzise und effizient durchgeführt werden.

Es ist möglich, dass die Fahrstrasse Werte von mehreren Kanten umfasst. Dann liegt die Fahrstrasse auf mehreren Kanten. Der Startpunkt und der Endpunkt der Fahrstrasse weisen dann jeweils auch einen Wert einer Kante auf. Dann ist definiert, auf welchen Kanten die Fahrstrasse liegt und wo die Fahrstrasse startet und wo die Fahrstrasse endet.

Die Aufgabe wird nach Anspruch 1 durch ein computerimplementiertes Verfahren zur Verhinderung einer Kollision eines Schienenfahrzeuges an einem Knotenpunkt gelöst, insbesondere durch ein Verfahren wie vorhergehend beschrieben. Das Verfahren umfasst die folgenden Schritte:
- Empfangen von Daten einer gewünschten Fahrstrasse von dem CBTC-Leitmodul auf einem CBTC-Streckenmodul,
- Bereitstellen von Modelldaten eines Schienenstreckennetzes auf dem CBTC-Streckenmodul, wobei die Modelldaten des Schienenstreckennetzes die Daten einer ersten Kante und einer zweiten Kante sowie einen Knotenpunkt und einen Sicherheitsbereich umfassen, wobei die erste Kante und die zweite Kante durch den Knotenpunkt verbunden sind und der Sicherheitsbereich zumindest teilweise auf einer Kante liegt, wobei der Sicherheitsbereich an den Knotenpunkt angrenzt oder diesen umschliesst,
- Bereitstellen von Daten für reservierte Fahrstrassen, insbesondere auf dem CBTC-Streckenmodul,
- Vergleichen der Daten der gewünschten Fahrstrasse mit den Daten für den Sicherheitsbereich und insbesondere der reservierten Fahrstrassen,
- Durchführung einer Fahrstrassenkonfliktprüfung: Sofern die gewünschte Fahrstrasse nicht in einem Sicherheitsbereich endet und insbesondere die gewünschte Fahrstrasse nicht mit einer reservierten Fahrstrasse überlappt, Einstellen der freigegebenen Fahrstrasse für das Schienenfahrzeug und Senden einer Fahrerlaubnis an das Schienenfahrzeug, insbesondere an ein bordseitiges CBTC-Modul. Sofern die gewünschte Fahrstrasse in einem Sicherheitsbereich endet und/oder insbesondere die gewünschte Fahrstrasse mit einer reservierten Fahrstrasse überlappt, senden eines Fahrverbotes an das Schienenfahrzeug, insbesondere an ein bordseitiges CBTC-Modul.

Ein solches Verfahren ist unkompliziert und effizient durchführbar. Das Verfahren sorgt dafür, dass Schienenfahrzeuge nicht miteinander kollidieren können. Die Schienenfahrzeuge können sowohl auf einen Knotenpunkt als auch auf einer freien Strecke durch das Verfahren nicht miteinander kollidieren. Dies ermöglicht eine sehr hohe Sicherheit des Schienenfahrzeugverkehrs auf einem Netz, welches mit einem solchen Verfahren betrieben wird.

Der Empfang von Daten einer gewünschten Fahrstrasse von dem CBTC-Leitmodul durch das CBTC-Streckenmodul kann mittels drahtloser Kommunikation oder mittels kabelgebundener Kommunikation erfolgen. Auch eine Kombination aus drahtgebundener Kommunikation und drahtloser Kommunikation ist möglich. Die Daten der reservierten Fahrstrassen können Fahrstrassen von anderen Schienenfahrzeugen umfassen. Die Daten der reservierten Fahrstrassen können auch im Wesentlichen alle Fahrstrassen umfassen, die auf dem Streckennetz zu dem entsprechenden Zeitpunkt freigegeben sind.

Die Daten der Sicherheitsdistanz können beispielsweise Werte für die Kante, auf der die Sicherheitsdistanz liegt, sowie den Startpunkt und den Endpunkt der Sicherheitsdistanz umfassen. Somit kann die Kante, auf der die Sicherheitsdistanz liegt, identifiziert werden und auf der Kante kann der Startpunkt der Sicherheitsdistanz sowie der Endpunkt der Sicherheitsdistanz identifiziert werden.

Es ist auch möglich, dass die Sicherheitsdistanz Werte von zwei Kanten umfasst. Dann liegt die Sicherheitsdistanz auf zwei Kanten. Die zwei Kanten, auf denen die Sicherheitsdistanz liegt, können an einem Knotenpunkt angrenzen. Dann verläuft die Sicherheitsdistanz über den entsprechenden Knotenpunkt. Die Daten der reservierten Fahrstrassen können Werte für die Kante, auf der die Fahrstrasse liegt, sowie den Startpunkt und den Endpunkt der Fahrstrasse umfassen. Dann ist immer ersichtlich, auf welcher Kante die Fahrstrasse liegt und wo sie ihren Startpunkt und wo sie ihren Endpunkt aufweist. Es ist auch möglich, dass die Fahrstrasse Werte von zwei oder mehr Kanten umfasst. Durch den Fahrstrassenstartpunkt und den Fahrstrassenendpunkt ist ausserdem die Bewegungsrichtung des Schienenfahrzeugs ersichtlich. Es ist auch möglich, dass die Fahrstrasse über eine Vielzahl von Kanten und Knoten angeordnet ist.

Bei dem Vergleich der Daten der gewünschten Fahrstrasse mit den Daten für die Sicherheitsdistanz und insbesondere der reservierten Fahrstrasse ist es möglich, dass zunächst geprüft wird, ob die Werte der Kanten der gewünschten Fahrstrasse, der Sicherheitsdistanz und den reservierten Fahrstrassen übereinstimmen. Falls die Werte übereinstimmen, können weiterhin der Fahrstrassenstartwert sowie der Fahrstrassenendwert mit dem Sicherheitsdistanzstartwert und dem Sicherheitsdistanzendwert sowie dem Startwert der reservierten Fahrstrasse und dem Endwert der reservierten Fahrstrassen verglichen werden.

Sollte ein Startpunkt einer gewünschten Fahrstrasse oder ein Endpunkt einer gewünschten Fahrstrasse im Bereich der Sicherheitsdistanz, also im Bereich zwischen dem Startpunkt der Sicherheitsdistanz und dem Endpunkt der Sicherheitsdistanz liegen, würde dies dazu führen, dass die gewünschte Fahrstrasse nicht freigegeben wird. Dasselbe gilt, wenn ein Startpunkt einer gewünschten Fahrstrasse oder ein Endpunkt einer gewünschten Fahrstrasse im Bereich einer reservierten Fahrstrasse, also im Bereich zwischen dem Startpunkt und dem Endpunkt einer reservierten Fahrstrasse liegt.

Die Kommunikation zwischen dem CBTC-Streckenmodul und dem Schienenfahrzeug kann drahtlos oder kabelgebunden erfolgen. Es ist auch möglich, dass die Kommunikation aus einer Mischung aus einem kabelgebundenen System und einem nicht kabelgebundenen System stattfindet.

Bei den Verfahren kann das CBTC-Streckenmodul die Positionsdaten des Schienenfahrzeuges empfangen.

Dadurch ist es möglich, dass das CBTC-Streckenmodul die Positionsdaten des Schienenfahrzeuges verarbeitet. Dann kann das Verfahren effizient und präzise ausgeführt werden. Die Positionsdaten des Schienenfahrzeuges können beispielsweise geografische Positionsdaten enthalten. Die Positionsdaten des Schienenfahrzeuges können auch die Kante auf denen das Schienenfahrzeug sich befindet enthalten sowie einen Streckenkilometer. Es ist auch möglich, dass die Positionsdaten sowohl aus einem geografischen Ort als auch aus der Kante, auf der sich das Schienenfahrzeug befindet und einem Streckenkilometer, auf dem sich das Schienenfahrzeug befindet, bestehen. Es ist auch möglich, dass die Positionsdaten weitere Daten umfassen, beispielsweise die aktuelle Geschwindigkeit und die aktuelle Fahrtrichtung des Schienenfahrzeugs.

In dem Verfahren können die Positionsdaten des Schienenfahrzeuges mit zumindest einem Wert der freigegebenen Fahrstrasse verglichen werden. Die Fahrstrasse kann dann aufgelöst werden, sofern die Positionsdaten des Schienenfahrzeuges ausserhalb der freigegebenen Fahrstrasse liegen. Dann werden die freigegebenen Fahrstrassen, die das Schienenfahrzeug befahren hat, nach dem Verlassen der Fahrstrasse aufgelöst. Es ist auch möglich, dass ein Auflösesignal an das Schienenfahrzeug gesendet wird, wenn die freigegebene Fahrstrasse aufgelöst wird. Das Auflösesignal kann an das bordseitige CBTC-Modul gesendet werden.

Das Auflösesignal an das Schienenfahrzeug kann kabellos oder mit einem Kabel an das Schienenfahrzeug gesendet werden. Auch eine Kombination aus kabelgebundener Kommunikation und drahtloser Kommunikation ist möglich. Es ist möglich, dass die Positionsdaten des Schienenfahrzeuges die Kante umfassen, auf der sich das Schienenfahrzeug befindet und diese Kante mit dem Wert der Kante der freigegebenen Fahrstrasse verglichen wird. Wenn die Daten nicht übereinstimmen, dann kann die freigegebene Fahrstrasse aufgelöst werden. Es ist auch möglich, dass die Positionsdaten des Schienenfahrzeuges sowohl die Kante, auf der sich das Schienenfahrzeug befindet, als auch ein Streckenkilometer umfassen und diese Daten mit den Daten der freigegebenen Fahrstrasse verglichen werden.

In dem Verfahren kann zumindest eine erforderliche Weichenstellung einer Schienenweiche auf der freigegebenen Fahrstrasse ermittelt werden. Ausserdem kann eine tatsächliche Weichenstellung empfangen werden. Sofern die erforderliche Weichenstellung nicht der tatsächlichen Weichenstellung entspricht, kann ein Signal gesendet werden, welches eine Anpassung der Weichenstellung auslöst.

Durch ein solches Verfahren ist es somit möglich, auch Weichen auf einem Schienenstreckennetz entsprechend den Fahrstrassen zu stellen und so Züge zu lenken.

Das Signal von der Schienenweiche und das Signal zu der Schienenweiche können kabelgebunden oder ohne drahtlos gesendet werden. Auch eine Kombination aus kabelgebundener und drahtloser Kommunikation ist denkbar.

Das Verfahren kann zusätzlich die folgenden Schritte umfassen:
- Empfangen einer Freigabe für eine Fahrstrasse von einem CBTC-Streckenmodul,
- optional Anzeigen der Freigabe auf einer Anzeigeeinrichtung des bordseitigen CBTC-Moduls,
- optional Freigabe der Bedieneinrichtungen des Schienenfahrzeuges für Steuerbefehle eines Schienenfahrzeugführers,
- Insbesondere, Senden der Schienenfahrzeugposition an ein CBTC-Leitmodul und/oder an ein CBTC-Streckenmodul.

Durch ein solches Verfahren kann ein Schienenfahrzeug effizient und sicher gesteuert werden. Durch das optionale Anzeigen der Freigabe auf einer Anzeigerichtung des bordseitigen CBTC-Moduls ist die Bedienung des Schienenfahrzeugs durch ein Schienenfahrzeugführer äusserst unkompliziert und einfach. Dadurch werden menschliche Fehler bei der Führung eines Schienenfahrzeuges minimiert. Durch die Freigabe der Bedieneinrichtungen des Schienenfahrzeuges für Steuerbefehle eines Schienenfahrzeugs wird gewährleistet, dass ein Schienenfahrzeugführer das Schienenfahrzeug nur bedienen kann, wenn die Fahrstrasse freigegeben ist. Auch dadurch werden menschliche Fehler bei der Steuerung des Schienenfahrzeuges verhindert bzw. minimiert. Dadurch ergibt sich für den gesamten Schienenfahrzeugverkehr, der mit dem Verfahren abgewickelt wird, eine äusserst hohe Effizienz und Sicherheit.

Es ist möglich, dass das Anzeigen der Freigabe auf einer Anzeigeeinrichtung des bordseitigen CBTC-Moduls in dem Führerstand des Schienenfahrzeugs erfolgt, welcher in Fahrtrichtung angeordnet ist. Es ist auch möglich, dass das Anzeigen der Freigabe auf Anzeigeeinrichtungen des bordseitigen CBTC-Moduls in beiden Führerständen erfolgt.

Bei dem Verfahren kann bei dem Empfang eines Fahrverbotes vom CBTC-Streckenmodul das Fahrverbot auf der Anzeigeeinrichtung des bordseitigen CBTC-Moduls angezeigt werden. Es ist möglich, dass gleichzeitig ein automatisches Bremsen des Schienenfahrzeuges ausgelöst wird.

Ein solches Verfahren sorgt dafür, das Schienenfahrzeug auf einem Schienenfahrzeugstreckennetz äusserst effizient und sicher betrieben werden können. Durch das Anzeigen des Fahrverbots auf der Anzeigerichtung des ist die Erfassung des Fahrverbotes von einem Schienenfahrzeugführer äusserst einfach. Menschliche Fehler werden so minimiert.

Es ist möglich, dass das Fahrverbot visuell angezeigt wird. Es ist auch möglich, dass das Fahrverbot akustisch angezeigt wird. Es ist auch möglich, dass das Fahrverbot sowohl akustisch als auch visuell angezeigt wird. Es ist möglich, dass die Bedieneinrichtungen des Schienenfahrzeugs für Steuerbefehle eines Schienenfahrzeugführers elektronisch gesperrt werden. Dann lassen sich die Steuereinrichtungen eines Schienenfahrzeugs noch bewegen, aber das Schienenfahrzeug führt die Steuerbefehle nicht aus. Es ist auch möglich, dass die Bedieneinrichtungen des Schienenfahrzeugs physisch arretiert werden. Dann kann ein Schienenfahrzeugführer die Bedieneinrichtungen des Schienenfahrzeuges nicht bewegen.

Die Anzeigeeinrichtung kann eine digitale Einrichtung sein. Die Anzeigeeinrichtung kann auch eine oder mehrere Leuchtmittel umfassen. Es ist auch möglich, dass die Anzeigeeinrichtung Lautsprecher umfasst. Das automatische Bremsen des Schienenfahrzeuges kann so erfolgen, dass das Schienenfahrzeug im Wesentlichen ruckfrei, und somit komfortabel für die Schienenfahrzeugpassagiere abgebremst wird. Es ist auch möglich, dass die automatische Bremsung so erfolgt, dass das Schienenfahrzeug eine Vollbremsung ausführt. Die Intensität der Bremsung kann von der Geschwindigkeit des Schienenfahrzeuges abhängen. Die Geschwindigkeit der Bremsung kann auch davon abhängen, welcher Konflikt auf dem Streckennetz besteht oder ob der Konflikt sehr nahe an dem aktuellen Standort des Schienenfahrzeugs ist.

Die Aufgabe der Erfindung wird weiterhin durch ein CBTC-Streckenmodul zur Datenverarbeitung umfassende Mittel zur Ausführung der Schritte des Verfahrens wie vorhergehend beschrieben, gelöst.

Die Vorteile des CBTC-Streckenmoduls entsprechen den Vorteilen des vorhergehend beschriebenen Verfahrens.

Die Aufgabe der Erfindung wird weiterhin durch ein System umfassend ein CBTC-Leitmodul wie vorhergehend beschrieben und ein bordseitiges CBTC-Modul wie vorhergehend beschrieben gelöst. Das System umfasst ausserdem einen CBTC-Streckenmodul wie vorhergehend beschrieben. Durch das System werden die Vorteile der vorhergehend beschriebenen Verfahren kombiniert. Dadurch ist es möglich, ein Schienenstreckennetz effizient und sicher zu betreiben.

Die Aufgabe der Erfindung wird ausserdem durch ein Computerprogrammprodukt, umfassend Befehle, die bei der Ausführung des Programms durch einen Computer diesen veranlassen, die Schritte des Verfahrens wie vorhergehend beschrieben auszuführen, gelöst.

Die Vorteile des Computerprogrammprodukts entsprechen den Vorteilen des vorhergehend beschriebenen Verfahrens.

Die Erfindung wird weiterhin durch ein computerlesbaren Speichermedium, umfassende Befehle, die bei der Ausführung durch einen Computer diesen veranlassen, die Schritte des Verfahrens wie vorhergehend beschrieben auszuführen, gelöst.

Die Vorteile des computerlesbaren Speichermediums entsprechen den Vorteilen des vorhergehend beschriebenen Verfahrens.

Bei Weichen und Kreuzungen muss für einen darüberfahrendes Schienenfahrzeug sichergestellt werden, dass von einem anderen Gleis her keine Gefährdung durch ein anderes Schienenfahrzeug auftreten kann. Dies wird "Flankenschutz" genannt. Dazu muss sichergestellt werden, dass der Flankenschutzbereich eines Schienenfahrzeugs nicht verletzt wird, d.h. dass der notwendige Bereich frei ist, um einem Zug zu erlauben ungefährdet die Weiche oder Kreuzung zu befahren. Der Flankenschutzbereich ist Teil einer Sicherheitsdistanz. Die Sicherheitsdistanz umfasst einen Flankenschutzbereich und einen Durchrutschweg.

Da in einem CBTC-System keine Signale mehr vorhanden sind, die jeweils implizit Start und Ende einer Fahrstrasse angeben und da durch den "pure moving block" Fahrstrassen kontinuierlich mit Bewegung der Schienenfahrzeuge aufgelöst und neu angefordert werden ist es nicht per se gegeben, dass eine Fahrstrasse nicht in einem Flankenschutzbereich endet. Dies wird bei üblichen CBTC-Systemen durch aufwändige Kontrollroutinen gewährleistet.

Unter einem CBTC-System versteht man ein Zug-Kontrollsystem, dass in der Lage ist basierend auf einer bidirektionalen Kommunikationsverbindung zu den jeweiligen Zügen die Position von Zügen mit hoher Genauigkeit zu bestimmen ohne streckenseitige Einrichtungen zu verwenden und so die Sicherheit des Zugverkehrs zu gewährleisten.

Es ist daher der Gegenstand der vorliegenden Erfindung, die Nachteile des Standes der Technik zu überwinden und sicherzustellen, dass bei der Einstellung von Fahrstrassen Flankenschutzbereiche nicht verletzt werden, wobei eine einfache Implementierung möglich und keine aktive Flankenschutzsuche und Sicherstellung notwendig ist.

Die Aufgabe wird durch ein Verfahren zum Einstellen von Fahrstrassen und ein CBTC-System gemäss den unabhängigen Ansprüchen gelöst.

Entlang von Gleisabschnitten, insbesondere von Weichenästen, wird jeweils eine Sicherheitsdistanz definiert. Fahrstrassen werden so eingestellt, dass sie immer in einer Entfernung > 0 vor der Sicherheitsdistanz eines Weichenastes enden oder über die Sicherheitsdistanz auf dem in Fahrtrichtung befindlichen Ast hinausführen. Fahrstrassen werden dynamisch am Zugende aufgelöst, d.h. die vom Zug bereits passierte Strecke wird wieder freigegeben.

Eine Fahrstraße darf also nicht innerhalb einer Sicherheitsdistanz enden. Sie muss davor enden oder über die Sicherheitsdistanz hinausführen. Bei Kreuzungen ist dies die Sicherheitsdistanz des zweiten befahrenen Weichenastes. Zusammen mit der Grundregel, dass Fahrstrassen sich nicht überlagern dürfen, wird so sichergestellt, dass alle denkbaren Konfliktfälle bei der Reservierung von Fahrstraßen an Weichen abgedeckt werden.

Das Verfahren umfasst daher die Schritte des Definierens einer Sicherheitsdistanz entlang mindestens eines Gleisabschnitts und des Einstellens einer Fahrstrasse dergestalt, dass sie ausserhalb der Sicherheitsdistanz endet.

Die Sicherheitsdistanz erstreckt sich dabei für einfache Weichen mit Abzweig eines Zweiggleises von einem Stammgleis vom Weichenherz entlang der verzweigenden Gleisabschnitte der Weiche, d.h. entlang des gerade verlaufenden und des ablenkenden Astes, bei anderen Weichentypen, z.B. Bogen-, Dreifach- oder Kreuzungsweichen analog. Im Fall einer Kreuzungsweiche werden also 4 Sicherheitsdistanzen definiert.

Die Sicherheitsdistanz umfasst einen Flankenschutzbereich und einen Durchrutschweg.

Der Flankenschutzbereich bestimmt sich mindestens aus dem Schnitt der freizuhaltenden Lichtraumprofile der Gleisäste. Der Durchrutschweg wird in bekannter weise festgelegt.

Datenbanktechnisch kann dies wie folgt umgesetzt werden:
Das Gleismodell wird als Graph, bestehend aus Knoten und Kanten modelliert. Dabei sind die Knoten Weichen und Kreuzungen (an einem Knoten >2 Kanten), aber auch reine Gleisabschnitte können durch Knoten unterteilt werden (2 Kanten an einem Konten). Dies bedeutet, dass ein Gleis nicht zwangsläufig eine Kante sein muss. Das Gleis kann auf N Kanten mit N-1 Knoten aufgeteilt werden z.B. um unterschiedliche erlaubte Geschwindigkeiten oder Gradienten zu erfassen. Eine Fahrstrasse ist eine verbundene Liste von zumindest Kanten oder Teilen von Kanten welche vom Startpunkt zum Endpunkt der Fahrstrasse führen. Sie ist nur gültig in der aufgelisteten Richtung und muss lückenlos sein.

Um den Speicher- und Rechenbedarf zu verringern wird der Beginn der Sicherheitsdistanz als Offset zum Verbindungsknoten der jeweiligen Kante gespeichert. Die Sicherheitsdistanz bildet also kein eigenes Objekt in der Datenbank des Gleismodells sondern ist eine Eigenschaft der zugeordneten Kante.

Das CBTC-System kann mindestens ein Schienenfahrzeug umfassen, das über ein bordseitiges CBTC-Modul verfügt sowie ein CBTC-Stellwerk mit einem CBTC-Leitmodul, wobei das bordseitige CBTC-Modul in Kommunikationsverbindung mit dem CBTC-Leitmodul steht und das CBTC-Leitmodul so konfiguriert ist, eine Fahrstrasse derart einzustellen, dass sie ausserhalb einer Sicherheitsdistanz endet und sie dem Fahrzeug zu kommunizieren.

Figur 1 zeigt den Fall einer einfachen Weiche, die das erste Gleis 6, das zweite Gleis 7 und das dritte Gleis 8 verbindet. Ausgehend von der Weichenspitze 1 ist hier entlang des geraden Astes (erstes Gleis 6) und des ablenkenden Astes (zweites Gleis 7) je eine Sicherheitsdistanz 5 definiert. Die Sicherheitsdistanz 5 setzt sich aus dem Flankenschutzbereich 3 und dem Durchrutschweg 4 zusammen. Der Standort des Sicherheitszeichens 2 ist nur zur Referenz zu klassischen Systemen mit streckenseitigen Signalanlagen angegeben, in einem reinen CBTC-System ist es unnötig und nicht vorhanden.

Figur 2 zeigt den hypothetischen Fall einer nicht freigegebenen Fahrstrasse: Die nicht freigegebene Fahrstrasse 10 endet innerhalb der Sicherheitsdistanz 5 des geraden Weichenastes. Eine solche Fahrstrasse würde von der CBTC-Stellwerkslogik nicht zugeteilt.

Figur 3 zeigt den Fall einer freigegebenen Fahrstrasse 11: Die freigegebene Fahrstrasse 11 führt über die Sicherheitsdistanz 5 des geraden Weichenastes hinaus. Da eine eventuelle weitere Fahrstrasse entlang des abzweigenden Weichenastes des zweites Gleises 7 nicht innerhalb seiner Sicherheitsdistanz enden darf und ebenfalls nicht zu dem dritten Gleis 8 führen darf, da dieses bereits durch die erste Fahrstrasse belegt ist, ist der Flankenschutz für die erste Fahrstrasse gewährleistet.

Um sicher zu gewährleisten, dass eingestellte Fahrstrassen nicht den Flankenschutzbereich benachbarter Gleisabschnitte verletzen, wird entlang von Weichenästen eine Sicherheitsdistanz (5) definiert, innerhalb der keine Fahrstrasse enden darf.

So ist sichergestellt, dass bei der Einstellung von Fahrstrassen Flankenschutzbereiche nicht verletzt werden wobei eine einfache Implementierung möglich und keine aktive Flankenschutzsuche und Sicherstellung notwendig ist.

Verfahren zum Einstellen von Fahrstrassen, dadurch gekennzeichnet, dass es die Schritte umfasst:
- Definieren einer Sicherheitsdistanz entlang mindestens eines Gleisabschnitts,
- Einstellen einer Fahrstrasse derart, dass sie ausserhalb der Sicherheitsdistanz endet.

Bei dem Verfahren wie vorhergehend beschrieben kann je eine Sicherheitsdistanz entlang der verzweigenden Gleisabschnitte einer Weiche definiert wird.

Bei dem Verfahren wie vorhergehend beschrieben kann die Sicherheitsdistanz einen Flankenschutzbereich und einen Durchrutschweg umfassen.

CBTC-System zur Durchführung des Verfahrens wie vorhergehend beschrieben, wobei das System mindestens ein Schienenfahrzeug, das über ein bordseitiges CBTC-Modul verfügt sowie ein CBTC-Leitmodul, wobei das bordseitige CBTC-Modul in Kommunikationsverbindung mit dem CBTC-Leitmodul steht und wobei der CBTC-Leitmodul konfiguriert ist, eine Fahrstrasse derart einzustellen, dass sie ausserhalb einer Sicherheitsdistanz endet und sie dem Fahrzeug zu kommunizieren.

Die Erfindung wird in den folgenden Figuren näher erläutert. Hierbei zeigt:
- Figur 1:: Eine Weiche, welche drei Gleise miteinander verbindet und zwei Sicherheitsdistanzen aufweist;
- Figur 2:: eine Weiche, welche drei Gleise verbindet mit einer nicht freigegebene Fahrstrasse;
- Figur 3:: eine Weiche, welche drei Gleise miteinander verbindet mit einer freigegebenen Fahrstrasse,
- Figur 4:: ein Ablaufdiagramm eines Verfahrens auf einem CBTC-Leitmodul, einem CBTC-Streckenmodul und einem bordseitigen CBTC-Modul,
- Figur 5:: ein Ablaufdiagramm eines Verfahrens auf einem CBTC-Leitmodul,
- Figur 6:: ein Ablaufdiagramm eines Verfahrens auf einem CBTC-Streckenmodul,
- Figur 7:: ein Ablaufdiagramm eines Verfahrens auf einem bordseitigen CBTC-Modul.

Figur 1 zeigt eine Weiche 9, die ein erstes Gleis 6, ein zweites Gleis 7 und ein drittes Gleis 8 verbindet und zwei Sicherheitsdistanzen 5 aufweist. Die Weiche 9 weist eine Weichenspitze 1 auf. Das erste Gleis 6 und das zweite Gleis 7 weisen jeweils eine Sicherheitsdistanz 5 auf. Die Sicherheitsdistanz 5 setzt sich jeweils aus dem Flankenschutzbereich 3 und dem Durchrutschweg 4 zusammen. Zwischen dem Flankenschutzbereich 3 und dem Durchrutschweg 4 ist jeweils das Sicherheitszeichen 2 angeordnet.

Figur 2 zeigt eine Weiche 9, welche ein erstes Gleis 6, ein zweites Gleis 7 und ein drittes Gleis 8 verbindet und zwei Sicherheitsdistanzen 5 sowie eine gewünschte Fahrstrasse 10 aufweist. Die gewünschte Fahrstrasse 10 liegt im Bereich der Sicherheitsdistanz 5. In diesem Fall wird die gewünschte Fahrstrasse 10 nicht eingestellt bzw. freigegeben. Die Weiche 9 weist eine Weichenspitze 1 auf. Gleiche Bezugszeichen bezeichnen die gleichen Komponenten.

Figur 3 zeigt eine Weiche 9, welche ein erstes Gleis 6, ein zweites Gleis 7 und ein drittes Gleis 8 verbindet und zwei Sicherheitsdistanzen 5 sowie eine freigegebene Fahrstrasse 11 aufweist. Die freigegebene Fahrstrasse 11 liegt auf dem ersten Gleis 6 sowie dem dritten Gleis 8 Die freigegebene Fahrstrasse 11 führt von dem ersten Gleis 6 über die Weichenspitze 1 zu dem dritten Gleis 8. Gleiche Bezugszeichen bezeichnen die gleichen Komponenten.

Figur 4 zeigt ein Ablaufdiagramm eines Verfahrens auf einem CBTC-Leitmodul 12, einem CBTC-Streckenmodul 13 und einem bordseitigen CBTC-Modul 14. Gezeigt sind die folgenden Verfahrensschritte.
A: Das bordseitige CBTC-Modul 14 sendet eine Anfrage für die Reservierung einer Fahrstrasse an das CBTC-Leitmodul 12. B: Das CBTC-Leitmodul 12 empfängt die Anfrage des bordseitigen CBTC-Moduls 14. C: Das CBTC-Leitmodul 12 ermittelt die gewünschte Fahrstrasse (nicht dargestellt). D: Anschliessend sendet das CBTC-Leitmodul 12 die Daten der gewünschten Fahrstrasse (nicht dargestellt) an das CBTC-Streckenmodul 13. E: Das CBTC-Streckenmodul 13 empfängt die Daten der gewünschten Fahrstrasse von dem CBTC-Leitmodul 12. F: Das CBTC-Streckenmodul 13 prüft, ob die gewünschte Fahrstrasse (nicht dargestellt) im Bereich der Sicherheitsdistanz (nicht dargestellt) liegt. L: Ist dies der Fall, stellt das CBTC-Streckenmodul 13 die Fahrstrasse nicht ein. G: Ist dies nicht der Fall, prüft das CBTC-Streckenmodul 13, ob die gewünschte Fahrstrasse (nicht dargestellt) im Bereich einer bereits reservierten Fahrstrasse liegt. H: Ist dies nicht der Fall, wird die Fahrstrasse durch das CBTC-Streckenmodul 13 eingestellt und freigegeben. I: Anschliessend sendet das CBTC-Streckenmodul 13 die Freigabe an das bordseitige CBTC-Modul 14. J: Das bordseitige CBTC-Modul 14 empfängt die Freigabe von dem CBTC-Streckenmodul 13. K: Das bordseitige CBTC-Modul 14 zeigt die Freigabe einem Schienenfahrzeugführer an. L: Liegt die gewünschte Fahrstrasse (nicht dargestellt) im Bereich einer reservierten Fahrstrasse (nicht dargestellt), stellt das CBTC-Streckenmodul 13 die Fahrstrasse nicht ein. M: Dann sendet das CBTC-Streckenmodul 13 ein Fahrverbot an das bordseitige CBTC-Modul 14. N: Das bordseitige CBTC-Modul 14 empfängt das Fahrverbot. O: Anschliessend zeigt das bordseitige CBTC-Modul 14 das Fahrverbot einem Schienenfahrzeugführer an.

Figur 5 zeigt ein Ablaufdiagramm eines Verfahrens auf einem CBTC-Leitmodul 12. Gezeigt sind die folgenden Verfahrensschritte.

B: Das CBTC-Leitmodul 12 empfängt die Anfrage des bordseitigen CBTC-Moduls (nicht dargestellt). C: Das CBTC-Leitmodul 12 ermittelt die gewünschte Fahrstrasse (nicht dargestellt). D: Anschliessend sendet das CBTC-Leitmodul 12 die Daten der gewünschten Fahrstrasse (nicht dargestellt) an das CBTC-Streckenmodul (nicht dargestellt).

Figur 6 zeigt ein Ablaufdiagramm eines Verfahrens auf einem CBTC-Streckenmodul 13. Gezeigt sind die folgenden Verfahrensschritte.

E: Das CBTC-Streckenmodul 13 empfängt die Daten der gewünschten Fahrstrasse von dem CBTC-Leitmodul (nicht dargestellt). F: Das CBTC-Streckenmodul 13 prüft, ob die gewünschte Fahrstrasse (nicht dargestellt) im Bereich der Sicherheitsdistanz (nicht dargestellt) endet. L: Ist dies der Fall, stellt das CBTC-Streckenmodul 13 die Fahrstrasse nicht ein. M: Dann sendet das CBTC-Streckenmodul 13 ein Fahrverbot an das bordseitige CBTC-Modul 14. G: Ist dies nicht der Fall, prüft das CBTC-Streckenmodul 13 ob die gewünschte Fahrstrasse (nicht dargestellt) im Bereich einer bereits reservierten Fahrstrasse liegt. H: Ist dies nicht der Fall, wird die Fahrstrasse durch das CBTC-Streckenmodul 13 eingestellt und freigegeben. I: Anschliessend sendet das CBTC-Streckenmodul 13 die Freigabe an das bordseitige CBTC-Modul (nicht dargestellt). L: Ist dies der Fall, stellt das CBTC-Streckenmodul 13 die Fahrstrasse nicht ein. M: Dann sendet das CBTC-Streckenmodul 13 ein Fahrverbot an das bordseitige CBTC-Modul (nicht dargestellt).

Figur 7 zeigt ein Ablaufdiagramm eines Verfahrens auf einem bordseitigen CBTC-Modul 14. Gezeigt sind die folgenden Verfahrensschritte.

N: Das bordseitige CBTC-Modul 14 empfängt das Fahrverbot von einem CBTC-Streckenmodul (nicht dargestellt). O: Anschliessend zeigt das bordseitige CBTC-Modul 14 das Fahrverbot einem Schienenfahrzeugführer an. J: Das bordseitige CBTC-Modul 14 empfängt die Freigabe von dem CBTC-Streckenmodul (nicht dargestellt). K:
Das bordseitige CBTC-Modul 14 zeigt die Freigabe einem Schienenfahrzeugführer an.

## Patentansprüche

1. Computerimplementiertes Verfahren zur Verhinderung einer Kollision eines Schienenfahrzeuges an einem Knotenpunkt, umfassend die folgenden Schritte:
- Empfangen von Daten einer gewünschten Fahrstrasse (10) von einem CBTC-Leitmodul (12) auf einem CBTC-Streckenmodul (13),
- Bereitstellen von Modelldaten eines Schienenstreckennetzes auf dem CBTC-Streckenmodul (13), wobei die Modelldaten des Schienenstreckennetzes die Daten einer ersten Kante und einer zweiten Kante sowie einen Knotenpunkt und eine Sicherheitsdistanz (5) umfassen, wobei die erste Kante und die zweite Kante durch den Knotenpunkt verbunden sind und die Sicherheitsdistanz (5) zumindest teilweise auf einer Kante liegt, wobei die Sicherheitsdistanz (5) an den Knotenpunkt angrenzt oder diesen umschliesst,
- Bereitstellen von Daten für reservierte Fahrstrassen, insbesondere auf dem CBTC-Streckenmodul (13),
- Vergleichen der Daten der gewünschten Fahrstrasse (10) mit den Daten für die Sicherheitsdistanz (5) und insbesondere der reservierten Fahrstrassen,
- Durchführung einer Fahrstrassenkonfliktprüfung: Sofern die gewünschte Fahrstrasse (10) nicht in der Sicherheitsdistanz (5) endet und insbesondere die gewünschte Fahrstrasse (10) nicht mit einer reservierten Fahrstrasse überlappt, Einstellen der freigegebenen Fahrstrasse (11) für das Schienenfahrzeug und Senden einer Fahrerlaubnis an das Schienenfahrzeug, insbesondere an ein bordseitiges CBTC-Modul (14), sofern die gewünschte Fahrstrasse (10) in der Sicherheitsdistanz (5) endet und/oder wenn die gewünschte Fahrstrasse (10) mit einer reservierten Fahrstrasse überlappt, senden eines Fahrverbotes an das Schienenfahrzeug, insbesondere an ein bordseitiges CBTC-Modul (14).

2. Verfahren nach Anspruch 1 **dadurch gekennzeichnet, dass** das CBTC-Streckenmodul (13) die Positionsdaten des Schienenfahrzeuges empfängt.

3. Verfahren nach Anspruch 2, **dadurch gekennzeichnet, dass** die Positionsdaten des Schienenfahrzeuges mit zumindest einem Wert der freigegebenen Fahrstrasse (11) verglichen werden und die freigegebene Fahrstrasse (11) aufgelöst wird und insbesondere ein Auflösesignal an das Schienenfahrzeug, insbesondere das bordseitige CBTC-Modul (14) gesendet wird, sofern die Positionsdaten des Schienenfahrzeuges ausserhalb der freigegebenen Fahrstrasse (11) liegen.

4. Verfahren nach einem der Ansprüche 1 bis 3 **dadurch gekennzeichnet, dass** zumindest eine erforderliche Weichenstellung einer Schienenweiche auf der freigegebenen Fahrstrasse (11) ermittelt wird und eine tatsächliche Weichenstellung empfangen wird und sofern die erforderliche Weichenstellung nicht der tatsächlichen Weichenstellung entspricht ein Signal gesendet wird, welches eine Anpassung der Weichenstellung auslöst.

5. Computerimplementiertes Verfahren nach einem der vorhergehenden Ansprüche, umfassend die folgenden Schritte:
- Empfangen einer Anfrage für die Reservierung einer Fahrstrasse eines Schienenfahrzeugs auf einem CBTC-Leitmodul,
- Ermitteln der gewünschten Fahrstrasse (10) für das Schienenfahrzeug, wobei die Fahrstrasse auf mindestens einer Kante liegt, und wobei sich die Fahrstrasse in Fahrtrichtung vor dem Schienenfahrzeug befindet und zumindest derartig bemessen ist, dass das Schienenfahrzeug innerhalb der Länge der Fahrstrasse abbremsbar, insbesondere im Wesentlichen ruckfrei abbremsbar ist,
- Senden der Daten der gewünschten Fahrstrasse (10) an das CBTC-Streckenmodul (13).

6. Computerimplementiertes Verfahren nach Anspruch 1, **dadurch gekennzeichnet, dass** der Knotenpunkt eine Verbindung von der ersten Kante, der zweiten Kante und einer dritten Kante und insbesondere einer vierten Kante ist.

7. Computerimplementiertes Verfahren nach Anspruch 1, **dadurch gekennzeichnet, dass** die gewünschte Fahrstrasse (10) zumindest jeweils einen Wert für eine Kante, einen Startpunkt und einen Endpunkt umfasst.

8. Computerimplementiertes Verfahren zur Verhinderung einer Kollision eines Schienenfahrzeuges an einem Knotenpunkt, gemäss einem der vorhergehenden Ansprüche, umfassend die folgenden Schritte:
- Empfangen einer Freigabe für die Fahrstrasse von dem CBTC-Streckenmodul (13),
- Senden der Schienenfahrzeugposition an das CBTC-Leitmodul (12) und/oder an das CBTC-Streckenmodul (13).

9. Verfahren nach Anspruch 8, **dadurch gekennzeichnet, dass** bei Empfangen des Fahrverbotes vom CBTC-Streckenmodul (13) das Fahrverbot auf der Anzeigeeinrichtung des bordseitigen CBTC-Moduls (14) angezeigt wird und/oder ein automatisches Bremsen des Schienenfahrzeuges ausgelöst wird.

10. CBTC-Streckenmodul (13) zur Datenverarbeitung umfassend Mittel zur Ausführung der Schritte des Verfahrens nach einem der Ansprüche 1 bis 4.

11. System umfassend ein CBTC-Leitmodul (12) ein bordseitiges CBTC-Modul (14) und ein CBTC-Streckenmodul (13) nach Anspruch 10.

12. Computerprogrammprodukt, umfassend Befehle, die bei der Ausführung des Programms durch einen Computer diesen veranlassen, die Schritte des computerimplementierten Verfahrens nach einem der Ansprüche 1 bis 9 auszuführen.

13. Computerlesbares Speichermedium, umfassend Befehle, die bei der Ausführung durch den Computer diesen veranlassen, die Schritte des computerimplementierten Verfahrens nach einem der Ansprüche 1 bis 9 auszuführen.

## Claims

1. Computer-implemented method for preventing a collision of a rail vehicle at a junction point, comprising the following steps:
- receiving data of a desired route (10) from a CBTC control module (12) at a CBTC wayside module (13),
- providing model data of a rail track network at the CBTC wayside module (13), wherein the model data of the rail track network comprises the data of a first edge and a second edge as well as a junction point and a safety distance (5), wherein the first edge and the second edge are connected by the junction point and the safety distance (5) is located at least partially on an edge, wherein the safety distance (5) adjoins or encloses the junction point,
- providing data for reserved routes, in particular at the CBTC wayside module (13),
- comparing the data of the desired route (10) with the data for the safety distance (5) and in particular the reserved routes,
- carrying out a route conflict check: if the desired route (10) does not end in the safety distance (5) and in particular the desired route (10) does not overlap with a reserved route, setting the cleared route (11) for the rail vehicle and sending a movement authority to the rail vehicle, in particular to an onboard CBTC module (14), if the desired route (10) ends in the safety distance (5) and/or if the desired route (10) overlaps with a reserved route, sending a movement prohibition to the rail vehicle, in particular to an onboard CBTC module (14).

2. Method according to claim 1, **characterized in that** the CBTC wayside module (13) receives the position data of the rail vehicle.

3. Method according to claim 2, **characterized in that** the position data of the rail vehicle are compared with at least one value of the cleared route (11) and the cleared route (11) is released and in particular a release signal is sent to the rail vehicle, in particular the onboard CBTC module (14), if the position data of the rail vehicle are outside the cleared route (11).

4. Method according to any one of claims 1 to 3, **characterized in that** at least one required switch setting of a rail switch on the cleared route (11) is determined and an actual switch setting is received and, if the required switch setting does not correspond to the actual switch setting, a signal is sent which triggers an adjustment of the switch setting.

5. Computer-implemented method according to any one of the preceding claims, comprising the following steps:
- receiving a request for the reservation of a route of a rail vehicle at a CBTC control module,
- determining the desired route (10) for the rail vehicle, wherein the route is located on at least one edge, and wherein the route is located in front of the rail vehicle in the direction of travel and is at least dimensioned such that the rail vehicle can be braked within the length of the route, in particular can be braked substantially smoothly,
- sending the data of the desired route (10) to the CBTC wayside module (13).

6. Computer-implemented method according to claim 1, **characterized in that** the junction point is a connection of the first edge, the second edge and a third edge and in particular a fourth edge.

7. Computer-implemented method according to claim 1, **characterized in that** the desired route (10) comprises at least one value each for an edge, a start point and an end point.

8. Computer-implemented method for preventing a collision of a rail vehicle at a junction point, according to any one of the preceding claims, comprising the following steps:
- receiving a clearance for the route from the CBTC wayside module (13),
- sending the rail vehicle position to the CBTC control module (12) and/or to the CBTC wayside module (13).

9. Method according to claim 8, **characterized in that** upon receiving the movement prohibition from the CBTC wayside module (13), the movement prohibition is displayed on the display device of the onboard CBTC module (14) and/or an automatic breaking of the rail vehicle is triggered.

10. CBTC wayside module (13) for data processing comprising means for carrying out the steps of the method according to any one of claims 1 to 4.

11. System comprising a CBTC control module (12), an onboard CBTC module (14) and a CBTC wayside module (13) according to claim 10.

12. Computer program product, comprising instructions which, when the program is executed by a computer, cause the computer to carry out the steps of the computer-implemented method according to any one of claims 1 to 9.

13. Computer-readable storage medium, comprising instructions which, when executed by the computer, cause the computer to carry out the steps of the computer-implemented method according to any one of claims 1 to 9.

## Revendications

1. Procédé mis en œuvre par ordinateur pour empêcher une collision d'un véhicule ferroviaire à un point de jonction, comprenant les étapes suivantes :
- la réception de données d'un itinéraire souhaité (10) depuis un module de commande CBTC (12) sur un module de voie CBTC (13),
- la fourniture de données de modèle d'un réseau de voies ferrées sur le module de voie CBTC (13), lesdites données de modèle du réseau de voies ferrées comprenant les données d'une première arête et d'une deuxième arête ainsi qu'un point de jonction et une distance de sécurité (5), la première arête et la deuxième arête étant reliées par le point de jonction et la distance de sécurité (5) se situant au moins partiellement sur une arête, la distance de sécurité (5) étant adjacente au point de jonction ou l'entourant,
- la fourniture de données pour des itinéraires réservés, en particulier sur le module de voie CBTC (13),
- la comparaison des données de l'itinéraire souhaité (10) avec les données pour la distance de sécurité (5) et en particulier des itinéraires réservés,
- la réalisation d'une vérification de conflit d'itinéraire: si l'itinéraire souhaité (10) ne se termine pas dans la distance de sécurité (5) et en particulier si l'itinéraire souhaité (10) ne chevauche pas un itinéraire réservé, l'établissement de l'itinéraire autorisé (11) pour le véhicule ferroviaire et l'envoi d'une autorisation de mouvement au véhicule ferroviaire, en particulier à un module CBTC embarqué (14), si l'itinéraire souhaité (10) se termine dans la distance de sécurité (5) et/ou si l'itinéraire souhaité (10) chevauche un itinéraire réservé, l'envoi d'une interdiction de mouvement au véhicule ferroviaire, en particulier à un module CBTC embarqué (14).

2. Procédé selon la revendication 1, **caractérisé en ce que** le module de voie CBTC (13) reçoit les données de position du véhicule ferroviaire.

3. Procédé selon la revendication 2, **caractérisé en ce que** les données de position du véhicule ferroviaire sont comparées à au moins une valeur de l'itinéraire autorisé (11) et l'itinéraire autorisé (11) est libéré et en particulier un signal de libération est envoyé au véhicule ferroviaire, en particulier au module CBTC embarqué (14), si les données de position du véhicule ferroviaire se situent en dehors de l'itinéraire autorisé (11).

4. Procédé selon l'une quelconque des revendications 1 à 3, **caractérisé en ce qu'**au moins une position d'aiguillage requise d'un aiguillage sur l'itinéraire autorisé (11) est déterminée et une position d'aiguillage réelle est reçue et, si la position d'aiguillage requise ne correspond pas à la position d'aiguillage réelle, un signal est envoyé, lequel déclenche un ajustement de la position d'aiguillage.

5. Procédé mis en œuvre par ordinateur selon l'une quelconque des revendications précédentes, comprenant les étapes suivantes:
- la réception d'une demande de réservation d'un itinéraire d'un véhicule ferroviaire sur un module de commande CBTC,
- la détermination de l'itinéraire souhaité (10) pour le véhicule ferroviaire, l'itinéraire se situant sur au moins une arête, et l'itinéraire se trouvant devant le véhicule ferroviaire dans le sens de la marche et étant au moins dimensionné de telle sorte que le véhicule ferroviaire puisse être freiné sur la longueur de l'itinéraire, en particulier puisse être freiné sensiblement sans à-coups,
- l'envoi des données de l'itinéraire souhaité (10) au module de voie CBTC (13).

6. Procédé mis en œuvre par ordinateur selon la revendication 1, **caractérisé en ce que** le point de jonction est une connexion de la première arête, de la deuxième arête et d'une troisième arête et en particulier d'une quatrième arête.

7. Procédé mis en œuvre par ordinateur selon la revendication 1, **caractérisé en ce que** l'itinéraire souhaité (10) comprend au moins une valeur respective pour une arête, un point de départ et un point d'arrivée.

8. Procédé mis en œuvre par ordinateur pour empêcher une collision d'un véhicule ferroviaire à un point de jonction, selon l'une quelconque des revendications précédentes, comprenant les étapes suivantes:
- la réception d'une autorisation pour l'itinéraire depuis le module de voie CBTC (13),
- l'envoi de la position du véhicule ferroviaire au module de commande CBTC (12) et/ou au module de voie CBTC (13).

9. Procédé selon la revendication 8, **caractérisé en ce que**, lors de la réception de l'interdiction de mouvement depuis le module de voie CBTC (13), l'interdiction de mouvement est affichée sur le dispositif d'affichage du module CBTC embarqué (14) et/ou un freinage automatique du véhicule ferroviaire est déclenché.

10. Module de voie CBTC (13) pour le traitement de données, comprenant des moyens pour exécuter les étapes du procédé selon l'une quelconque des revendications 1 à 4.

11. Système comprenant un module de commande CBTC (12), un module CBTC embarqué (14) et un module de voie CBTC (13) selon la revendication 10.

12. Produit-programme d'ordinateur, comprenant des instructions qui, lorsque le programme est exécuté par un ordinateur, amènent l'ordinateur à exécuter les étapes du procédé mis en œuvre par ordinateur selon l'une quelconque des revendications 1 à 9.

13. Support de stockage lisible par ordinateur, comprenant des instructions qui, lorsqu'elles sont exécutées par l'ordinateur, amènent l'ordinateur à exécuter les étapes du procédé mis en œuvre par ordinateur selon l'une quelconque des revendications 1 à 9.
